# EUROPÄISCHE PATENTSCHRIFT

(11) **EP 1 014 005 B1**
(45) Veröffentlichungstag und Bekanntmachung des Hinweises auf die Patenterteilung: **15.10.2003**
(21) Anmeldenummer: 99125482.2
(22) Anmeldetag: 21.12.1999
(51) Int. Cl.: F24D 3/10

(54) **Einrichtung für eine Heizungsanlage, mit einer hydraulischen Weiche und mit einem Heizkreisverteiler**
Device for a heating installation, with a mixing cylinder and with a heating circuit distributor
Appareil pour l'installation de chauffage avec une vase de découplage et avec distributeur de circuit de chauffage

(30) Priorität: 22.12.1998 DE 29822781 U
(43) Veröffentlichungstag der Anmeldung: 28.06.2000
(73) Patentinhaber: Comfort - Sinusverteiler GmbH & Co. KG, 48493 Wettringen (DE)
(72) Erfinder: Zweers, Wilhelm, 48531 Nordhorn (DE)
(74) Vertreter: Schulze Horn, Kathrin

(56) Entgegenhaltungen:
- EP-A- 0 592 788
- FR-A- 2 739 177

## Beschreibung

Die Erfindung betrifft eine Einrichtung für eine Heizungsanlage, mit einer hydraulischen Weiche zur Entkopplung eines Heizungs-Primärkreislaufs von Heizungs-Sekundärkreisläufen und mit einem Heizkreisverteiler für die Sekundärkreisläufe, gemäß dem Oberbegriff der Patentansprüche 1 und 2.

Insbesondere in Einfamilienhäusern und abgegrenzten Wohnungen werden seit einigen Jahren vermehrt Brennwertkessel eingesetzt, die sowohl die benötigte Heizwärme als auch erwärmtes Brauchwasser zur Verfügung stellen. Außerdem ist bei modernen Heizungsanlagen eine Aufteilung in mehrere Heizungs-Sekundärkreisläufe oder Heizkreise üblich, wobei die Verteilung des im Brennwertkessel erwärmten Heizungswasser auf die verschiedenen Heizkreise über einen an sich bekannten, z.B. in der DE 26 59 348 C2 beschriebenen Heizkreisverteiler erfolgt. Bei großem Heizleistungsbedarf ist die sekundärseitig erforderliche Wassermenge für die Versorgung aller Heizkreise relativ groß, wogegen die maximal mögliche Heizwasser-Durchsatzmenge bei den meisten Brennwertkesseln aus Energiespargründen auf relativ kleine Werte begrenzt ist. Um aus diesen Differenzen resultierende Probleme in der Heizungsanlage zu vermeiden, wird in der Heizungsanlage dem Heizkreisverteiler oft eine hydraulische Weiche vorgeschaltet. Die hydraulische Weiche entkoppelt den Primärkreislauf des Heizkessels von den Sekundärkreisläufen und gewährleistet, daß allen Sekundärkreisläufen jeweils die benötigte Heizwassermenge gleichmäßiger Temperatur zugeführt wird. Dabei ist zwar die Temperatur in den Sekunärkreisläufen niedriger als die Temperatur des Heizwassers am Vorlauf des Heizkessels, jedoch ist dies bei modernen Niedertemperatur-Heizungsanlagen nicht nachteilig.

Auf der einen Seite ist aus der Praxis ein Stand der Technik bekannt, bei dem Heizkreisverteiler und hydraulische Weiche separate Bauteile sind, die jeweils für sich von demselben oder von zwei verschiedenen Herstellern gefertigt und die vor Ort von Heizungsinstallateuren installiert werden. Dabei werden am Ort der Aufstellung der Heizungsanlage der Heizkreisverteiler und die hydraulische weiche für sich an einer Wand oder einer Trägeranordnung angebracht und anschließend miteinander sowie mit den weiteren Teilen der Heizungsanlage über geeignete nicht-flexible oder flexible Leitungselemente verbunden. Hierdurch sind die Installation und die anschließende Anbringung einer gesetzlich vorgeschriebenen Wärmeisolierung ersichtlicherweise aufwendig und entsprechend teuer.

Auf der anderen Seite ist aus der EP 0 592 788 A1 ein Heizkreisverteiler mit einer hydraulischen Weiche bekannt, bei dem die hydraulische Weiche zwischen einer Vorlaufkammer und einer Rücklaufkammer in einem Gehäuse des Heizkreisverteilers integriert ist. Eine einfache Aussparung definiert hier in Verbindung mit den Gehäusewandungen des Heizkreisverteilers einen Entkopplungsraum, in welchem der Vorlaufanschluß und der Rücklaufanschluß des Primärkreises einer Heizungsanlage, z.B. ein oder mehrere Heizkessel, münden. Als nachteilig ist bei diesem bekannten Stand der Technik anzusehen, daß die hydraulische Weiche in ihrer Größe und damit in ihrem Volumen sowie hinsichtlich der zur Verfügung stehenden Länge von Strömungswegen auf die Maße des Heizkreisverteilers festgelegt und hierdurch beschränkt ist. Damit besteht hier keine Möglichkeit, die hydraulische Weiche in irgendeiner Weise an die vorgefundenen Gegebenheiten anpassen zu können, wodurch Kompromißlösungen in Kauf genommen werden müssen, die meistens nicht das wärmetechnische Optimum für die Heizungsanlage darstellen. Dabei kann insbesondere der Nachteil auftreten, daß nicht die gesamte von der Heizungsanlage erzeugte Wärme tatsächlich den Heizkreisen zur Verfügung gestellt wird, da aufgrund der kurzen Strömungswege vom Vorlaufanschluß zum Rücklaufanschluß des Primärkreises der Heizungsanlage eine Gefahr einer zumindest teilweisen Kurzschlußströmung besteht, bei der heiβes Wasser in den Rücklauf zur Heizungsanlage gelangt. Für einen guten Wirkungsgrad einer Heizungsanlage ist es aber wesentlich, daß das zum Rücklaufanschluß der Heizkessel gelangende Heizwasser eine möglichst niedrige Temperatur hat.

Für die vorliegende Erfindung stellt sich deshalb die Aufgabe, eine Einrichtung für eine Heizungsanlage der eingangs genannten Art zu schaffen, die die dargelegten Nachteile vermeidet und bei der insbesondere die Installation sowie die Anbringung einer Wärmeisolierung vereinfacht und beschleunigt und damit auch verbilligt sind und bei der eine zuverlässige Funktion und Wirkung der hydraulischen Weiche gewährleistet ist.

Zwei gleichwertige Lösungen der gestellten Aufgabe werden erfindungsgemäß durch Einrichtungen der eingangs genannten Art erreicht, die entweder die kennzeichnenden Merkmale des Anspruchs 1 oder die kennzeichnenden Merkmale des Anspruchs 2 aufweisen.

Vorteilhaft stellt bei beiden Lösungen die integrierte Bauweise sicher, daß die Zahl der vor Ort herzustellenden Leitungsverbindungen seht niedrig bleibt. Damit bleibt auch die Gefahr von Fehlern und daraus folgenden Undichtigkeiten bei der Herstellung der entsprechenden Leitungsverbindungen gering, weil bei einer Vorfertigung in der Regel automatisiert und deshalb mit hoher Qualität gearbeitet werden kann. Ein weiterer Vorteil besteht darin, daß nun schon vorab eine bestimmte hydraulische Weiche mit einem bestimmten Heizkreisverteiler zu der integrierten Baueinheit zusammengefügt werden kann, wobei die beiden Teile wärmetechnisch optimal aufeinander abgestimmt werden können. Schließlich kann die Baueinheit mit einer passend vorgefertigten Wärmeisolierung schnell und einfach und vor allem wirksam isoliert werden.

Bei der ersten Lösung, bei der das Weichengehäuse vertikal und das Heizkreisverteilergehäuse horizontal ausgerichtet ist, behalten die einzelnen Teile der Einrichtung ihre übliche und dem vor Ort tätigen Installateur bekannte Anordnung und Ausrichtung, so daß auf der Seite des Installateurs hier keine Umstellung mit erhöhter Fehlergefahr erforderlich ist.

Mit der zweiten Lösung, bei der das Weichengehäuse und der Heizkreisverteiler vertikal ausgerichtet sind, wird eine besonders kompakte Bauweise erreicht, die zudem noch materialsparend ist, weil eine Wand entweder des Heizkreisverteilers oder der hydraulischen Weiche eingespart werden kann. Auch hier kann schon vorab eine bestimmte hydraulische Weiche mit einem bestimmten Heizkreisverteiler zu der integrierten Baueinheit zusammengefügt werden kann, wobei die beiden Teile auch hier wärmetechnisch optimal aufeinander abgestimmt werden können. Bei dieser Ausführung der Einrichtung liegen dann zwar die Vorlaufund Rücklaufanschlüsse für die Sekundärkreisläufe nicht mehr, wie üblich, nebeneinander, sondern in Vertikalrichtung übereinander; diese Änderung kann jedoch insbesondere bei der Einrichtung von neuen Heizungsanlagen schon bei der Planung des Leitungsverlaufs berücksichtigt werden, so daß hierdurch kein Mehraufwand bei der Installation verursacht wird.

Ein weiterer Beitrag zur Erzielung geringer Herstellungskosten bei der Fertigung der Einrichtung besteht darin, daß zumindest die Strömungsverbindung von der hydraulischen Weiche zum Vorlaufbereich des Heizkreisverteilers durch eine einfache Durchbrechung in einem Bereich, in dem die beiden Gehäuse unmittelbar aneinander anliegen, gebildet ist.

Weiter ist vorgesehen, daß der Vorlaufstutzen auf einem höher gelegenen Niveau in das Weichengehäuse mündet als die Strömungsverbindung zwischen der hydraulischen Weiche und dem Vorlaufbereich des Heizkreisverteilers und daß oberhalb der Einmündung des Vorlaufstutzens im Weichengehäuse ein Gassammelraum mit Entlüftungsstutzen und/oder -ventil vorgesehen ist. Bei dieser Ausführung der Einrichtung kann die hydraulische Weiche zugleich die Funktion eines Luftabscheiders mit übernehmen, wodurch ein entsprechendes Bauteil in der Heizungsanlage nicht mehr separat vorgesehen werden muß. Da innerhalb der hydraulischen Weiche die Heizwasser-Fließgeschwindigkeit relativ gering ist und dadurch die Strömung absolut laminar erfolgt, wird eine wirksame Entlüftung oder Entgasung gewährleistet. Funktionsbeeinträchtigungen der Heizanlage durch im Heizwasser mitgeführte Luft- oder Gasblasen werden so vermieden. Die Freihaltung des Heizwassers von Luft- oder Gasblasen ist besonders bei modernen Heizungsanlagen mit Brennwertkessel und elektronisch geregelter Umwälzpumpe wichtig. Wärmetauscher in Brennwertkesseln haben zur Erzielung eines hohen Wirkungsgrades meist sehr viele Strömungswege mit jeweils sehr kleinem Strömungsquerschnitt, bei denen eine Luftblase dazu führen kann, daß ein oder mehrere Strömungswege nicht mehr vom Heizwasser durchströmt werden, was zu schädlichen lokalen Überhitzungen des Wärmetauschers bis hin zu einem Durchbrennen führen kann. Auch elektronisch geregelte Umwälzpumpen reagieren empfindlich, insbesondere mit einer Lebensdauerverkürzung, auf Luft- oder Dampfblasen im geförderten Heizwasser.

Weiter wird vorgeschlagen, daß der Rücklaufstutzen auf einem höher gelegenen Niveau in das Weichengehäuse mündet als die Strömungsverbindung zwischen dem Rücklaufbereich des Heizkreisverteilers und der hydraulischen Weiche und daß unterhalb der Einmündung des Rücklaufstutzens im Weichengehäuse ein Schlammsammelraum mit einem Abschlammstutzen und/oder -ventil vorgesehen ist. Da auch im unteren Bereich der hydraulischen Weiche die Strömungsgeschwindigkeit des Heizwassers gering ist und die Strömung laminar verläuft, kann sich im Rücklaufwasser aus den Heizkreisläufen mitgeführter Schmutz und Schlamm im den tiefsten Bereich der hydraulischen Weiche bildenden Schlammsammelraum absetzen und sammeln, ohne daß die Gefahr besteht, daß der Schlamm von hier durch Aufwirbelung wieder in den Wasserkreislauf gerät. Hierdurch wird die schmutzempfindliche Umwälzpumpe vor erhöhtem Verschleiß durch im Heizwasser mitgeführten Schmutz und Schlamm geschützt und es werden bei Brennwertkesseln Verstopfungen der oben erwähnten engen Strömungswege im Wärmetauscher vermieden. Zudem kann durch diese Eigenschaft der erfindungsgemäßen Einrichtung in vielen Fällen ein separater Wasserfilter innerhalb der Heizungsanlage eingespart werden. Ein Ablassen des angesammelten Schlamms kann einfach im Zuge einer üblichen regelmäßigen Wartung der Heizungsanlage erledigt werden, z.B. durch kurzes Öffnen eines als Ablaßventil dienenden Kugelhahns.

Um innerhalb der hydraulischen Weiche die gewünschte, relativ geringe Strömungsgeschwindigkeit bei laminaren Strömungsverhältnissen zu gewährleisten, ohne daß die hydraulische Weiche ein zu großes Bauvolumen erfordert, ist bevorzugt vorgesehen, daß der Strömungsquerschnitt des Weichengehäuses vier- bis zehnmal so groß ist wie der Strömungsquerschnitt des Vorlaufstutzens und des Rücklaufstutzens.

Um die Fertigung und auch die Unterbringung der Einrichtung zu vereinfachen, ist weiterhin bevorzugt vorgesehen, daß das Weichengehäuse und das Verteilergehäuse mit in Horizontalrichtung gemessen gleicher Tiefe ausgeführt sind. Zusätzlich wird so ein harmonischer optischer Eindruck der Einrichtung erzielt.

Um den Vorfertigungsgrad der Einrichtung weiter zu erhöhen und um eine besonders kompakte Bauweise der Einheit zu erzielen, wird weiter vorgeschlagen, daß die Strömungsverbindung zwischen dem Rücklaufbereich des Heizkreisverteilers und der hydraulischen Weiche durch eine als integrierter Bestandteil der hydraulischen Weiche ausgeführte Verbindungsleitung gebildet ist.

In konkreter Ausgestaltung ist dazu bevorzugt vorgesehen, daß die die Strömungsverbindung bildende Verbindungsleitung durch ein mit der dem Heizkreisverteiler zugewandten Seite der hydraulischen Weiche dicht verbundenes, bevorzugt verschweißtes, Rechteckrohr oder U-Profil gebildet ist, dessen Inneres oben über eine Durchbrechung mit dem Rücklaufbereich des Heizkreisverteilers und unten über eine weitere Durchbrechung mit dem unteren Bereich der hydraulischen Weiche in Strömungsverbindung steht. Diese Ausgestaltung ergibt eine besonders arbeits- und materialsparende Herstellung der Einrichtung sowie eine besonders platzsparende Bauweise. Zugleich wird dadurch auch eine wirksame Wärmeisolierung der Einrichtung erleichtert.

Um dem vor Ort tätigen Installateur die Arbeit zu erleichtern, wird vorgeschlagen, daß außen am Weichengehäuse und/oder am Verteilergehäuse mindestens ein Konsolenanschlußelement zur Verbindung der Einrichtung mit einer Tragkonsole angebracht ist. Vorteilhaft wird die zugehörige Tragkonsole vorab an einer Gebäudewand in der Nähe des Heizkessels angebracht, solange dort noch keine Leitungen verlegt sind, so daß hier noch ausreichend Platz für die bei der Anbringung der Tragkonsole erforderlichen Arbeiten ist. Für die Anbringung der Einrichtung selbst genügt dann ein einfaches Einhängen der Konsolenanschlußelemente in die Tragkonsole, was auch bei beengten Platzverhältnissen meistens problemlos möglich ist.

Um Wärmeverluste im Bereich der Einrichtung zu minimieren, wird schließlich noch vorgeschlagen, daß diese einen passend vorgefertigten, zumindest die beiden Gehäuse formschlüssig einfassenden, zwei- oder mehrteiligen Wärmeisolationskörper umfaßt.

Im folgenden werden zwei Ausführungsbeispiele der Erfindung anhand einer Zeichnung erläutert. Die Figuren der Zeichnung zeigen:
- Figur 1: eine erste Einrichtung für eine Heizungsanlage mit hydraulischer Weiche und Heizkreisverteiler in Ansicht,
- Figur 1a: das in Figur 1 eingekreiste Detail der Einrichtung, nun aber im Schnitt,
- Figur 2: die Einrichtung gemäß Figur 1 in Draufsicht, teils in weggebrochener Darstellung,
- Figur 3: die Einrichtung in einer zweiten Ausführung in gleicher Darstellung wie Figur 1 und
- Figur 4: die Einrichtung gemäß Figur 3 in gleicher Darstellung wie Figur 2.

Wie die Figur 1 der Zeichnung zeigt, besteht das hier dargestellte Ausführungsbeispiel der Einrichtung 1 aus einer im linken Teil vorgesehenen hydraulischen Weiche 2 und einem rechts davon angeordneten Heizkreisverteiler 3, wobei Weiche 2 und Verteiler 3 eine integrierte Baueinheit bilden. Eine seitenvertauschte Ausführung kann selbstverständlich auch gefertigt werden, um unterschiedlichen örtlichen Gegebenheiten Rechnung zu tragen.

Die hydraulische Weiche 2 ist mit einem in Vertikalrichtung verlaufenden Weichengehäuse 20 ausgeführt, das durch ein Rechteckrohr aus Stahl gebildet sein kann. Von links her mündet in den oberen Bereich der Weiche 2 ein mit einem Heizkessel zu verbindender Vorlaufstutzen 21, durch den heißes Heizwasser in die Weiche 2 einleitbar ist. Nahe dem unteren Ende der Weiche 2 mündet aus dieser heraus ein Rücklaufstutzen 22, der ebenfalls mit dem Heizkessel zu verbinden ist und durch den kühles Rücklaufwasser zum Heizkessel führbar ist. Das Innere der hydraulischen Weiche 2 ist völlig frei von Einbauten; außerdem ist der Strömungsquerschnitt der Weiche 2 um ein Mehrfaches größer als der Strömungsquerschnitt von Vorlaufstutzen 21 und Rücklaufstutzen 22, so daß im Inneren der Weiche 2 relativ geringe Strömungsgeschwindigkeiten und laminare Strömungsverhältnisse im Heizwasser gewährleistet sind.

An seiner in der Figur 1 rechten Seite ist bei dem vorliegenden Ausführungsbeispiel der Einrichtung 1 das Gehäuse 20 der hydraulischen Weiche 2 mit einem Gehäuse 30 des Heizkreisverteilers 3 unmittelbar und fest verbunden, vorzugsweise verschweißt. Auch das Gehäuse 30 besteht aus einem Rechteckrohr, wobei hier aber, was in Figur 1 nicht sichtbar ist, das Innere in einen Vorlaufbereich und einen Rücklaufbereich unterteilt ist. Dies wird bei der Beschreibung von Figur 2 noch erläutert.

Die unmittelbare Verbindung zwischen dem Verteilergehäuse 30 und dem Weichengehäuse 20 liegt in einer Höhenlage, die etwas tiefer liegt als die Einmündung des Vorlaufstutzens 21. Außerdem ist der Rücklaufbereich des Heizkreisverteilers 3 über eine Strömungsverbindung 24, hier ein starres Rohr mit einem 90°-Bogen, mit dem unteren Bereich der hydraulischen Weiche 2 verbunden. Damit Schmutz- und Schlammpartikel aus dem Rücklaufbereich nicht in den Heizkessel gelangen, befindet sich die Einmündung der Strömungsverbindung 24 in die Weiche 2 in einer Höhenlage, die sich von der Höhenlage der Ausmündung des Rücklaufstutzens 22 unterscheidet. Der Höhenunterschied ist dabei wenigstens so groß wie der Durchmesser des Rücklaufstutzens 22, wobei hier die Einmündung der Strömungsverbindung 24 über der Ausmündung des Rücklaufstutzens 22 liegt. Dieser gegenseitige Höhenversatz begünstigt in Verbindung mit der geringen Strömungsgeschwindigkeit und der laminaren Strömung in der Weiche ein Absetzen von Schmutz- und Schlammpartikeln, die im rücklaufenden Heizwasser mitgeführt werden. Der untere Endbereich der hydraulischen Weiche 2 ist als Schlammsammelraum 27 ausgebildet, in dem sich die absinkenden Schmutz- und Schlammpartikel aus dem rücklaufenden Heizwasser absetzen und sammeln und aus welchem bedarfsweise über einen Abschlammstutzen 27' der angesammelte Schlamm abgezogen werden kann.

Im Bereich der unmittelbaren Verbindung von Verteilergehäuse 30 und Weichengehäuse 20 befindet sich eine das Innere der hydraulischen Weiche 2 mit dem Vorlaufbereich 31 des Heizkreisverteilers 3 verbindende Strömungsverbindung, hier in Form einer einfachen Durchbrechung 23.

Oberseitig sind an dem Gehäuse 30 des Heizkreisverteilers 3, wie an sich bekannt, mehrere Paare von Vorlaufanschlüssen 33 und Rücklaufanschlüssen 34 für verschiedene Heizkreise angebracht, an die entsprechende Rohrleitungen angeschlossen werden können. Dabei liegt normgerecht jeweils innerhalb eines Anschlußpaares der Vorlauf rechts und der Rücklauf links.

Zur Halterung der aus Weiche 2 und Verteiler 3 bestehenden integrierten Baueinheit an einer Gebäudewand im Aufstellungsraum der Heizungsanlage sind unterseitig am Verteilergehäuse 30 zwei Konsolenanschlußelemente 36 angesetzt, mit denen ein einfaches Einhängen der Einrichtung 1 in eine hier nicht dargestellte, vorab z.B. an eine Gebäudewand montierte Tragkonsole möglich ist.

Der obere.Endbereich des Gehäuses 20 der hydraulischen Weiche 2 dient als Gassammelraum 25, aus welchem gegebenenfalls dort angesammeltes Gas über einen Entlüftungsstutzen 25' bedarfsweise abgezogen oder über ein selbsttätiges Entlüftungsventil automatisch abgelassen werden kann. Ein an der oberen Stirnfläche des Gehäuses 20 angebrachter Anschlußstutzen 26 dient zur bedarfsweisen Aufnahme eines Fühlers für eine Temperaturmessung.

Schließlich ist unterseitig am Gehäuse 30 des Heizkreisverteilers 3 noch ein Anschlußstutzen 35 vorgesehen, der ebenfalls zur bedarfsweisen Aufnahme eines Fühlers für eine Temperaturmessung dient. Je nach Ausführung einer zugehörigen Heizungsanlagensteuerung kann ein Temperaturfühler entweder im Anschlußstutzen 26 im Primärkreislauf oder im Anschlußstutzen 35 im Sekundärkreislauf angeordnet werden. Der jeweils nicht benötigte Anschlußstutzen 26, 35 wird durch einen Stopfen verschlossen.

Im Betrieb einer zur Einrichtung 1 gehörenden Heizungsanlage strömt über den Vorlaufstutzen 21 in einem nicht dargestellten Heizkessel, z.B. ein Brennwertkessel, erhitztes Wasser in den oberen Bereich der hydraulischen Weiche 2. Von dort strömt das heiße Heizwasser durch die Durchbrechung 23 in den Vorlaufbereich des Heizkreisverteilers 3 und verteilt sich von dort auf die Vorlaufanschlüsse 33, um zu verschiedenen Heizkörpern oder anderen Heizeinrichtungen, wie z.B. eine Fußbodenheizung oder Wandflächenheizung, zu gelangen. Von den Heizeinrichtungen zurückkehrendes abgekühltes Heizwasser gelangt durch die Rücklaufanschlüsse 32 in den Rücklaufbereich des Heizkreisverteilers 3 und von dort gesammelt durch das Rohr 24 in den unteren Bereich der hydraulischen Weiche 2. Aus dem unteren Bereich der hydraulischen Weiche 2 wird das kühle Heizwasser durch den Rücklaufstutzen 22 zur erneuten Erhitzung wieder dem Heizkessel zugeführt. Wenn die in den Heizkreisläufen benötigte Wassermenge größer ist als der maximale Heizwasserdurchsatz des Heizkessels, strömt ein Teil des Rücklaufwassers entsprechend den gestrichelt eingezeichneten Pfeilen vom unteren Bereich der hydraulischen Weiche 2 nach oben und dort durch die Durchbrechung 23 wieder in den Vorlaufbereich des Heizkreisverteilers 3, wodurch sich hier durch die Wassermischung ein gegenüber dem Kesselvorlauf etwas niedrigeres Temperaturniveau einstellt. Dieses niedrigere Temperaturniveau ist aber für den Heizzweck immer noch ausreichend hoch, sodaß eine Leistungsminderung der Heizeinrichtungen nicht auftritt. Auf diese Weise wird gewährleistet, daß allen Heizkreisläufen Wasser in ausreichender Menge und Temperatur zur Verfügung steht, ohne daß hierfür ein gleich hoher Wasserdurchsatz durch den Heizkessel erforderlich ist.

Figur 1a zeigt in vergrößerter Darstellung den in Figur 1 eingekreisten Verbindungsbereich Y - Y zwischen Weichengehäuse 20 und Verteilergehäuse 30, wobei hier die beiden Gehäuse 20, 30 miteinander verschweißt sind. Vom Inneren des Verteilergehäuses 30 ist hier der Vorlaufbereich 31 sichtbar, in den das erhitzte Heizwasser gemäß dem durchgehend eingezeichneten Strömungspfeil in Figur 1 fließt. Von unten her strömt bedarfsweise kühleres Rücklaufwasser zusätzlich in den Vorlaufbereich 31, wie durch den gestrichelten Pfeil in Figur 1 angedeutet ist.

Figur 2 der Zeichnung zeigt die Einrichtung 1 aus Figur 1 in Draufsicht, wobei der Heizkreisverteiler 3 über einen großen Teil seiner Länge in weggebrochender Darstellung gezeigt ist, um dessen Inneres sichtbar zu machen.

Im linken Teil von Figur 2 fällt der Blick auf die obere Stirnseite der hydraulischen Weiche 2 mit ihrem Gehäuse 20, wobei oben auf der Stirnseite der Anschlußstutzen 26 für einen Temperaturfühler sitzt. Nach links weist vom Gehäuse 20 zunächst der Entlüftungsstutzen 25' und darunter der größere Vorlaufstutzen 21 weg.

Vom Gehäuse 20 der hydraulischen Weiche 2 erstreckt sich das Gehäuse 30 des Heizkreisverteilers 3 nach rechts, wobei Figur 2 besonders deutlich macht, daß die Gehäuse 20, 30 mit in Horizontalrichtung gemessen gleicher Tiefe ausgeführt sind, was die Herstellung vereinfacht. Die Durchbrechung 23 verbindet das Innere des Weichengehäuses 20 mit dem Vorlaufbereich 31 des Heizkreisverteilers 3. Dessen Innenraum ist über eine Trennwand 30' in den Vorlaufbereich 31 und den Rücklaufbereich 32 unterteilt. Wie an sich bereits bekannt, verläuft hier die Trennwand 30' in Form einer angenäherten Sinuswelle, wodurch besonders günstige Strömungsverhältnisse im Bereich der Übergänge zu den Vorlaufanschlüssen 33 und den Rücklaufanschlüssen 34 erzielt werden.

Im Hintergrund liegt durch das Gehäuse 30 verdeckt in dessen linkem Endbereich das die Strömungsverbindung 24 bildende Rohr, das die Rücklaufverbindung vom Heizkreisverteiler 3 zur hydraulischen Weiche 2 bildet. Ebenfalls durch das Gehäuse 30 verdeckt liegen an dessen Unterseite die gestrichelt dargestellten Konsolenanschlußelemente 36.

Figur 3 der Zeichnung zeigt in gleicher Darstellungsweise wie die Figur 1 eine geänderte Ausführung der Einrichtung 1, die sich in der Bauweise von der Einheit 1 gemäß Figur 1 unterscheidet, nicht aber in der Funktion. Der Unterschied in der Bauweise besteht darin, daß bei der Einheit 1 gemäß Figur 3 die Strömungsverbindung 24 von der Rücklaufseite des Heizkreisverteilers 3 zum unteren Bereich der hydraulischen Weiche 2 integriert mit letzterer ausgeführt ist. Hierzu ist zur Bildung der Strömungsverbindung 24 ein im Querschnitt U-förmiges Profil auf die dem Heizkreisverteiler 3 zugewandte Seite der hydraulisches Weiche 2 dichtend aufgesetzt, vorzugsweise aufgeschweißt. Mit seinem oberen Ende stößt das die Strömungsverbindung 24 bildende U-Profil an die Unterseite des Heizkreisverteilers 3 und ist dort mit dessen Rücklaufbereich über eine Durchbrechung 24' strömungsmäßig verbunden. Am unteren Ende der hydraulischen Weiche 2 ist in deren dem U-Profil zugewandter Seite eine weitere Durchbrechung 23' vorgesehen, die einen Durchlaß von dem die Strömungsverbindung 24 bildenden U-Profil in den unteren Teil der hydraulischen Weiche 2 bildet. An seinem unteren Stirnende ist das U-Profil dicht verschlossen.

Figur 3 macht besonders deutlich, daß bei dieser Ausführung der Einheit 1 eine besonders kompakte Bauweise erzielt wird, die wenig Einbauraum beansprucht und bei der die Wärmeisolierung besonders einfach und wirksam hergestellt werden kann. Zweckmäßig wird die Wärmeisolierung für die Einrichtung 1 vorgefertigt, z.B. in Form von zwei oder mehr schalenförmigen Isolationsteilen, die an Ort und Stelle lediglich noch auf die Einrichtung 1 aufgesetzt und an dieser festgelegt werden müssen.

Die Wasserführung und die Strömungsverhältnisse, die auch in Figur 3 durch Strömungspfeile angedeutet sind, sind bei der Einrichtung 1 gemäß Figur 3 identisch mit denen bei der Einrichtung 1 gemäß Figur 1. Hinsichtlich der Bedeutung der weiteren Bezugsziffern in Figur 3 wird auf die Beschreibung der Figur 1 verwiesen.

Figur 4 zeigt die Einrichtung 1 aus Figur 3 in gleicher Darstellung wie die Figur 2. Besonders deutlich wird hier die Unterteilung des Inneren des Heizkreisverteilers 3 in den Vorlaufbereich 31 und den Rücklaufbereich 32. Der Vorlaufbereich 31 steht über die Durchbrechung 23 mit dem oberen Bereich der hydraulischen Weiche 2 in Strömungsverbindung; der Rücklaufbereich 32 ist über die Durchbrechung 24' mit dem Inneren des die Strömungsverbindung 24 bildenden U-Profils verbunden. Das der Weiche 2 zugewandte Stirnende der sinusförmigen Trennwand 30' im Heizkreisverteiler 3 trifft hier etwa mittig auf das Gehäuse 20 der Weiche 2. Hinter, d.h. in der Zeichnung über der Trennwand 30' liegt die Durchbrechung 23', die den oberen Bereich der Weiche 2 mit dem Vorlaufbereich 31 des Heizkreisverteilers 3 verbindet. Vor, d.h. in der Zeichnung unter der Trennwand 30' ist die Durchbrechung 24' angeordnet, die den Rücklaufbereich 32 des Heizkreisverteilers 3 mit dem Inneren des die Strömungsverbindung 24 bildenden U-Profils verbindet.

Die Draufsicht gemäß Figur 4 verdeutlicht besonders gut die flache Bauweise der Einrichtung 1, so daß diese bei Anbringung z.B. an der Wand eines Heizungsraums nur wenig in den Raum hineinragt. Hinsichtlich der Bedeutung der weiteren Bezugsziffern in Figur 4 wird auf die Beschreibung der Figur 2 verwiesen.

## Patentansprüche

1. Einrichtung (1) für eine Heizungsanlage, mit einer hydraulischen Weiche (2) zur Entkopplung eines Heizungs-Primärkreislaufs von Heizungs-Sekundärkreisläufen und mit einem Heizkreisverteiler (3) für die Sekundärkreisläufe, wobei der Heizkreisverteiler (3) ein kombinierter Vor- und Rücklaufverteiler mit einem einzigen, im Inneren in Vorlauf- und Rücklaufbereich (31, 32) unterteilten Gehäuse (30) ist und wobei die Einrichtung (1) aus hydraulischer Weiche (2) und Heizkreisverteiler (3) mit allen zwischen diesen beiden verlaufenden Strömungsverbindungen (23, 24) als vorgefertigte integrierte Baueinheit ausgeführt ist und weichenseitig nur noch einen Vorlaufstutzen (21) und einen Rücklaufstutzen (22) zur Verbindung mit mindestens einem im Primärkreislauf vorgesehenen Wärmeerzeuger und verteilerseitig nur noch je zwei oder mehr Vorlaufanschlüsse (33) und Rücklaufanschlüsse (34) zur Verbindung mit im Sekundärkreislauf vorgesehenen Wärmeverbrauchern aufweist,
**dadurch gekennzeichnet,**
- **daß** die Einrichtung (1) mit je einem Weichengehäuse (20) und einem Verteilergehäuse (30) ausgeführt ist,
- **daß** das Weichengehäuse (20) vertikal und das Verteilergehäuse (30) horizontal ausgerichtet ist und
- **daß** die beiden Gehäuse (20, 30) rechtwinklig zueinander verlaufend unmittelbar und/oder über mindestens ein starres Rohrstück fest miteinander verbunden, vorzugsweise verschweißt, sind.

2. Einrichtung (1) für eine Heizungsanlage, mit einer hydraulischen Weiche (2) zur Entkopplung eines Heizungs-Primärkreislaufs von Heizungs-Sekundärkreisläufen und mit einem Heizkreisverteiler (3) für die Sekundärkreisläufe, wobei der Heizkreisverteiler (3) ein kombinierter Vor- und Rücklaufverteiler mit einem einzigen, im Inneren in Vorlauf- und Rücklaufbereich (31, 32) unterteilten Gehäuse (30) ist und wobei die Einrichtung (1) aus hydraulischer Weiche (2) und Heizkreisverteiler (3) mit allen zwischen diesen beiden verlaufenden Strömungsverbindungen (23, 24) als vorgefertigte integrierte Baueinheit ausgeführt ist und weichenseitig nur noch einen Vorlaufstutzen (21) und einen Rücklaufstutzen (22) zur Verbindung mit mindestens einem im Primärkreislauf vorgesehenen Wärmeerzeuger und verteilerseitig nur noch je zwei oder mehr Vorlaufanschlüsse (33) und Rücklaufanschlüsse (34) zur Verbindung mit im Sekundärkreislauf vorgesehenen Wärmeverbrauchern aufweist,
**dadurch gekennzeichnet,**
- **daß** die Einrichtung (1) mit je einem Weichengehäuse (20) und einem Verteilergehäuse (30) ausgeführt ist,
- **daß** sowohl das Weichengehäuse (20) als auch das Verteilergehäuse (30) vertikal ausgerichtet ist und
- **daß** die beiden Gehäuse (20, 30) aneinander anliegend parallel zueinander verlaufend unmittelbar fest miteinander verbunden, vorzugsweise verschweißt, sind.

3. Einrichtung nach Anspruch 1 oder 2, **dadurch gekennzeichnet, daß** zumindest die Strömungsverbindung (23) von der hydraulischen Weiche (2) zum Vorlaufbereich (31) des Heizkreisverteilers (3) durch eine einfache Durchbrechung in einem Bereich, in dem die beiden Gehäuse (20, 30) unmittelbar aneinander anliegen, gebildet ist.

4. Einrichtung nach einem der vorhergehenden Ansprüche, **dadurch gekennzeichnet, daß** der Vorlaufstutzen (21) auf einem höher gelegenen Niveau in das Weichengehäuse (20) mündet als die Strömungsverbindung (23) zwischen der hydraulischen Weiche (2) und dem Vorlaufbereich (31) des Heizkreisverteilers (3) und daß im Weichengehäuse (20) oberhalb der Einmündung (21') des Vorlaufstutzens (21) ein Gassammelraum (25) mit Entlüftungsstutzen (25') und/oder -ventil vorgesehen ist.

5. Einrichtung nach einem der vorhergehenden Ansprüche, **dadurch gekennzeichnet, daß** der Rücklaufstutzen (22) auf einem höher gelegenen Niveau in das Weichengehäuse (20) mündet als die Strömungsverbindung (24) zwischen dem Rücklaufbereich (32) des Heizkreisverteilers (3) und der hydraulischen Weiche (2) und daß unterhalb der Einmündung (22') des Rücklaufstutzens (22) im Weichengehäuse (20) ein Schlammsammelraum (27) mit Abschlammstutzen (27') und/oder -ventil vorgesehen ist.

6. Einrichtung nach einem der vorhergehenden Ansprüche, **dadurch gekennzeichnet, daß** der Strömungsquerschnitt des Weichengehäuses (2) vier- bis zehnmal so groß ist wie der Strömungsquerschnitt des Vorlaufstutzens (21) und des Rücklaufstutzens (22).

7. Einrichtung nach einem der vorhergehenden Ansprüche, **dadurch gekennzeichnet, daß** das Weichengehäuse (20) und das Verteilergehäuse (30) mit in Horizontalrichtung gemessen gleicher Tiefe ausgeführt sind.

8. Einrichtung nach einem der vorhergehenden Ansprüche, **dadurch gekennzeichnet, daß** die Strömungsverbindung (24) zwischen dem Rücklaufbereich (32) des Heizkreisverteilers (3) und der hydraulischen Weiche (2) durch eine als integrierter Bestandteil der hydraulischen Weiche (2) ausgeführte Verbindungsleitung gebildet ist.

9. Einrichtung nach Anspruch 8, **dadurch gekennzeichnet, daß** die die Strömungsverbindung (24) bildende Verbindungsleitung durch ein mit der dem Heizkreisverteiler (3) zugewandten Seite der hydraulischen Weiche (2) dicht verbundenes, bevorzugt verschweißtes, Rechteckrohr oder U-Profil gebildet ist, dessen Inneres oben über eine Durchbrechung (24') mit dem Rücklaufbereich (32) des Heizkreisverteilers (3) und unten über eine weitere Durchbrechung (23') mit dem unteren Bereich der hydraulischen Weiche (2) in Strömungsverbindung steht.

10. Einrichtung nach einem der vorhergehenden Ansprüche, **dadurch gekennzeichnet, daß** außen am Weichengehäuse (20) und/oder am Verteilergehäuse (30) mindestens ein Konsolenanschlußelement (36) zur Verbindung der Einrichtung (1) mit einer Tragkonsole angebracht ist.

11. Einrichtung nach einem der vorhergehenden Ansprüche, **dadurch gekennzeichnet, daß** diese einen zumindest die beiden Gehäuse (20, 30) formschlüssig einfassenden, zwei- oder mehrteiligen Wärmeisolationskörper umfaßt.

## Claims

1. Apparatus (1) for a heating system, with a hydraulic switch (2) for decoupling a primary heating circuit from secondary heating circuits and with a heating circuit manifold (3) for the secondary circuits, wherein the heating circuit manifold (3) is a combined supply and return manifold with a single casing (30) that is, in its interior, subdivided in a supply and a return region (31, 32) and wherein the apparatus (1) that is formed by the hydraulic switch (2) and the heating circuit manifold (3) is provided as a prefabricated integrated assembly with all flow connections (23, 24) running between the hydraulic switch (2) and the heating circuit manifold (3) and is, on the side of the switch, only equipped with a supply pipe connection (21) and a return pipe connection (22) to be connected to at least one heat generator provided in the primary circuit and, on the side of the manifold, only with two or more supply connections (33) and only with two or more return connections (34) to be connected to heat consumers provided in the secondary circuit,
**characterised in that**
- the apparatus (1) is provided with one switch casing (20) and one manifold casing (30);
- the switch casing (20) is arranged in a vertical direction and the manifold casing (30) is arranged in a horizontal direction; and
- the two casings (20, 30), that are aligned at right angles to each other, are connected, preferrably welded, to each other directly and/or via at least one rigid pipe piece in a non-removable manner.

2. Apparatus (1) for a heating system, with a hydraulic switch (2) for decoupling a primary heating circuit from secondary heating circuits and with a heating circuit manifold (3) for the secondary circuits, wherein the heating circuit manifold (3) is a combined supply and return manifold with a single casing (30) that is, in its interior, subdivided in a supply and a return region (31, 32) and wherein the apparatus (1) that is formed by the hydraulic switch (2) and the heating circuit manifold (3) is provided as a prefabricated integrated assembly with all flow connections (23, 24) running between the hydraulic switch (2) and the heating circuit manifold (3) and is, on the side of the switch, only equipped with a supply pipe connection (21 ) and a return pipe connection (22) to be connected to at least one heat generator provided in the primary circuit and, on the side of the manifold, only with two or more supply connections (33) and only with two or more return connections (34) to be connected to heat consumers provided in the secondary circuit,
**characterised in that**
- the apparatus (1) is provided with one switch casing (20) and one manifold casing (30);
- both the switch casing (20) and the manifold casing (30) are arranged in a vertical direction; and
- the two casings (20, 30), that are aligned adjacent and parallel to each other, are connected, preferrably welded, to each other directly in a non-removable manner.

3. Apparatus according to Claim 1 or 2, **characterised in that** at least the flow connection (23) from the hydraulic switch (2) to the supply region (31) of the heating circuit manifold (3) is formed by a simple ((translator's note: or single? this is not clear)) breakthrough in a region where the two casings (20, 30) are aligned directly adjacent to each other.

4. Apparatus according to one of the preceding claims, **characterised in that** the supply pipe connection (21) ends in the switch casing (20) at a higher level than the flow connection (23) between the hydraulic switch (2) and the supply region (31) of the heating circuit manifold (3) and that, in the switch casing (20), a gas collection space (25) with vent pipe connection (25') and/or vent valve is provided above the junction (21') of the supply pipe connection (21).

5. Apparatus according to one of the preceding claims, **characterised in that** the return pipe connection (22) ends in the switch casing (20) at a higher level than the flow connection (24) between the return area (32) of the heating circuit manifold (3) and the hydraulic switch (2) and that, in the switch casing (20), a sludge collection space (27) with sludge draining pipe connection (27') and/or sludge draining valve is provided below the junction (22') of the return pipe connection (22).

6. Apparatus according to one of the preceding claims, **characterised in that** the flow cross-section of the switch casing (2) is four to ten times as great as the flow cross-section of the supply pipe connection (21) and the return pipe connection (22).

7. Apparatus according to one of the preceding claims, **characterised in that** the switch casing (20) and the manifold casing (30) are designed with the same depth as measured in horizontal direction.

8. Apparatus according to one of the preceding claims, **characterised in that** the flow connection (24) between the return region (32) of the heating circuit manifold (3) and the hydraulic switch (2) is formed by a connection line that is designed as an integral part of the hydraulic switch (2).

9. Apparatus according to Claim 8, **characterised in that** the connection line forming the flow connection (24) is formed by a rectangular tube or U-section that is tightly connected, preferrably welded, to that side of the hydraulic switch (2) that is facing the heating circuit manifold (3), with the interior region of the rectangular tube or U-section being in flow contact with the return region (32) of the heating circuit manifold (3) via a breakthrough (24') at its top and with the lower region of the hydraulic switch (2) via a further breakthrough (23') at its bottom.

10. Apparatus according to one of the preceding claims, **characterised in that** at least one console connection element (36) for connecting the apparatus (1) to a portable console is attached to the outside of the switch casing (20) and/or the manifold casing (30).

11. Apparatus according to one of the preceding claims, **characterised in that** it comprises a two-piece or multiple-part thermal insulation unit that encloses at least the two casings (20, 30) in a positive manner.

## Revendications

1. Equipement (1) pour une installation de chauffage, avec un séparateur hydraulique (2) pour le découplage d'un circuit primaire de chauffage de circuits secondaires de chauffage et avec un distributeur de circuit de chauffage (3) pour les circuits secondaires, étant donné que le distributeur de circuit de chauffage (3) est un distributeur à aller et reflux combiné avec un seul boîtier (30) subdivisé à son intérieur en une zone d'aller et une zone de reflux (31, 32) et étant donné que l'équipement (1) est conçu comme bloc fonctionnel préfabriqué intégré se composant du séparateur hydraulique (2) et du distributeur de circuit de chauffage (3) avec tous les raccords d'écoulement (23, 24) entre ces deux composants et ne comporte plus côté séparateur qu'une seule tubulure d'aller (21) et une tubulure de reflux (22) pour la connexion avec au moins un agent thermogène prévu dans le circuit primaire, et ne comporte côté distributeur plus que deux ou plusieurs raccords d'aller (33) et raccords de reflux (34) pour la connexion avec des consommateurs de chaleur prévus dans le circuit secondaire,
**caractérisé par le fait que**
- l'équipement (1) est constitué d'un boîtier de séparateur (20) et d'un boîtier de distributeur (30),
- le boîtier de séparateur (20) est orienté verticalement et le boîtier de distributeur (30) horizontalement, et que
- les deux boîtiers (20, 30) sont reliés de manière fixe l'un avec l'autre, de préférence par soudage, directement et/ou par au moins une pièce tubulaire rigide, verticalement l'un par rapport à l'autre.

2. Equipemént (1) pour une installation de chauffage, avec un séparateur hydraulique (2) pour le découplage d'un circuit primaire de chauffage de circuits secondaires de chauffage et avec un distributeur de circuit de chauffage (3) pour les circuits secondaires, étant donné que le distributeur de circuit de chauffage (3) est un distributeur à aller et reflux combiné avec un seul boîtier (30) subdivisé à son intérieur en une zone d'aller et une zone de reflux (31, 32) et étant donné que l'équipement (1) est conçu comme bloc fonctionnel préfabriqué intégré se composant du séparateur hydraulique (2) et du distributeur de circuit de chauffage (3) avec tous les raccords d'écoulement (23, 24) entre ces deux composants et ne comporte plus côté séparateur qu'une seule tubulure d'aller (21 ) et une tubulure de reflux (22) pour la connexion avec au moins un agent thermogène prévu dans le circuit primaire, et ne comporte côté distributeur plus que deux ou plusieurs raccords d'aller (33) et raccords de reflux (34) pour la connexion avec des consommateurs de chaleur prévus dans le circuit secondaire,
**caractérisé par le fait que**
- l'équipement (1) est constitué d'un boîtier de séparateur (20) et d'un boîtier de distributeur (30),
- le boîtier de séparateur (20) est, tout comme le boîtier de distributeur (30), orienté verticalement, et que
- les deux boîtiers (20, 30) sont reliés de manière fixe l'un avec l'autre, de préférence par soudage, directement et/ou par au moins une pièce tubulaire rigide, parallèlement l'un par rapport à l'autre.

3. Equipement conformément à la revendication 1 ou 2, **caractérisé par le fait que** au moins le raccord d'écoulement (23) du séparateur hydraulique (2) vers la zone d'aller (31) du distributeur du circuit de chauffage (3) est constituée par un simple passage dans une zone dans laquelle les deux boîtiers (20, 30) sont disposés directement l'un contre l'autre.

4. Equipement conformément à l'une des revendications précédentes, **caractérisé par le fait que** la tubulure d'aller (21 ) débouche dans le boîtier de séparateur (20) à un niveau plus élevé que le raccord d'écoulement (23) entre le séparateur hydraulique (2) et la zone d'aller (31) du distributeur du circuit de chauffage (3), et qu'un espace collecteur de gaz (25) avec tubulure de purge d'air (25') et/ou soupape de purge d'air est prévu dans le boîtier de séparateur (20) au-dessus de l'embouchure (21') de la tubulure d'aller (21 ).

5. Equipement conformément à l'une des revendications précédentes, **caractérisé par le fait que** la tubulure de reflux (22) débouche dans le boîtier de séparateur (20) à un niveau plus élevé que le raccord d'écoulement (24) entre la zone de reflux (32) du distributeur du circuit de chauffage (3) et le séparateur hydraulique (2), et qu'un espace collecteur de boue (27) avec tubulure d'évacuation de boue (27') et/ou soupape d'évacuation de boue est prévu dans le boîtier de séparateur (20) au-dessous de l'embouchure (21') de la tubulure de reflux(22).

6. Equipement conformément à l'une des revendications précédentes, **caractérisé par le fait que** la section d'écoulement du boîtier de séparateur (2) est quatre à dix fois plus grande que la section d'écoulement de la tubulure d'aller (21) et de la tubulure de reflux (22).

7. Equipement conformément à l'une des revendications précédentes, **caractérisé par le fait que** le boîtier de séparateur (20) et le boîtier de distributeur (30) sont conçus avec la même profondeur, mesurée dans le sens horizontal.

8. Equipement conformément à l'une des revendications précédentes, **caractérisé par le fait que** le raccord d'écoulement (24) entre la zone de reflux (32) du distributeur du circuit de chauffage (3) et le séparateur hydraulique (2) est constituée par une conduite de jonction faisant partie intégrante du séparateur hydraulique (2).

9. Equipement conformément à la revendication 8, **caractérisé par le fait que** la conduite de jonction constituant le raccord d'écoulement (24) est constitué par un tube rectangulaire ou un profilé en U étroitement lié, de préférence soudé au côté du séparateur hydraulique (2) tourné vers le distributeur du circuit de chauffage (3), tube rectangulaire ou profilé en U dont l'intérieur est relié en haut par l'intermédiaire d'un passage (24') à la zone de reflux (32) du distributeur du circuit de chauffage (3) et en bas par l'intermédiaire d'un autre passage (23') à la zone inférieure du séparateur hydraulique (2) afin de garantir l'écoulement.

10. Equipement conformément à l'une des revendications précédentes, **caractérisé par le fait que**, à l'extérieur du boîtier de séparateur (20) et/ou du boîtier de distributeur (30), au moins un élément de raccordement de console (36) est installé en vue de l'assemblage de l'équipement (1) avec une console support.

11. Equipement conformément à l'une des revendications précédentes, **caractérisé par le fait que** ce dernier comporte un corps calorifuge en deux ou plusieurs pièces dans lequel sont logés au moins les deux boîtiers (20, 30) à une position fixe.
